# EUROPÄISCHE PATENTSCHRIFT

(11) **EP 1 010 844 B1**
(45) Veröffentlichungstag und Bekanntmachung des Hinweises auf die Patenterteilung: **02.01.2004**
(21) Anmeldenummer: 99121359.6
(22) Anmeldetag: 26.10.1999
(51) Int. Cl.: E05B 15/02

(54) **Schliessblechvorrichtung für Türschlösser**
Striker plate for door locks
Gâche pour serrures de porte

(30) Priorität: 16.12.1998 DE 29822437 U
(43) Veröffentlichungstag der Anmeldung: 21.06.2000
(73) Patentinhaber: eff-eff Fritz Fuss GmbH & Co. Kommanditgesellschaft auf Aktien, 72458 Albstadt-Ebingen (DE)
(72) Erfinder: Stocker, Thomas, Dr.-Ing., 72458 Albstadt (DE)
(74) Vertreter: Lang, Friedrich

(56) Entgegenhaltungen:
- CH-A- 599 437
- FR-A- 2 411 289
- FR-A- 2 677 067
- US-A- 1 463 384
- US-A- 2 503 536

## Beschreibung

Die Erfindung betrifft eine Schließblechvorrichtung für Türschlösser mit einem an einer Zarge befestigten Trägerteil, mit einem am Trägerteil gelagerten Stirnblech und mit einer Verstelleinrichtung zum Anpassen des Stirnblechs an eine am Türblatt gelagerte Schloßfalle.

Bei Aluminium- oder Stahltüren entstehen bei breiten Profilen und bei sehr schmalen Türen sehr große KammermaBe, womit der Abstand zwischen der schloßseitigen Schmalseite des Türblatts und dem die Öffnung für die Schloßfalle aufweisenden Stirnblech der Schließblechvorrichtung bezeichnet wird, da die Türkante über den Schwenkbereich an der Zargenkante vorbeischwenken muß. Dieser Abstand zwischen Türblatt und Zarge kann im geschlossenen Zustand beispielsweise bis zu etwa 10 mm betragen. Da das Schloß und die Schließblechvorrichtung bzw. das Stirnblech im allgemeinen versenkt montiert werden, ist dann bei einem groBen Abstand der Schloßfallen- und der Riegeleinschluß oder -eingriff zu gering. Bei selbstverriegelnden Schlössern führt ein zu großer Abstand dazu, daß die Funktion der Hilfsfalle nicht mehr gewährleistet ist.

Aus der US 2,884,277 ist eine Schließblechvorrichtung bekannt, bei der ein Schließ- oder Stirnblech an einem Trägerteil verstellbar gelagert ist, wobei die Verstellbewegung in der Ebene des Schließ- oder Stirnblechs erfolgt.

Die FR 2411289 A offenbart ein gattungsgemäßes Schließblech, wobei die gegenseitige Lage von Stirnblech und Trägerteil dadurch verändert wird, dass das Stirnblech mittels einer Verstelleinrichtung an dem Trägerteil im wesentlichen senkrecht zur Ebene des Stirnblechs verschiebbar gelagert ist. Das Stirnblech wird über ein daran im wesentlichen senkrecht anschließendes Halteblech mittels darin angeordneter Langlöcher an dem Trägerteil verschiebbar geführt. Die Verstelleinrichtung umfasst mehrere Stellschrauben und jeweils zugehörige, mit einem Innengewinde versehene Gegenstücke. Das eine Ende eines jeweiligen Gegenstücks weist beispielsweise einen kegelstumpfförmigen Kopf auf, welcher in eine entsprechende Ausnehmung in dem Trägerteil eingebracht bzw. versenkt wird. Das andere Ende bildet eine Mutter, welche das Trägerteil und das Halteblech über Öffnungen durchsetzt und die jeweilige Stellschraube aufnimmt.

Eine derartige Schließblechvorrichtung hat jedoch den Nachteil, dass die Verstellung des Stirnbleches mit mehreren teilweise schwer zugänglichen Schrauben erfolgt. Dadurch besteht die Gefahr, dass das Schließblech nicht parallel zur Zarge eingestellt wird. Bei der Anpassung des Kammermaßes sind dadurch eine Vielzahl von Bauteilen und Handgriffen notwendig, die eine exakte Einstellung der Verstelleinrichtung und auch eine teilweise Demontage der Schließblechvorrichtung erfordern.

Der Erfindung liegt die **Aufgabe** zugrunde, eine Schließblechvorrichtung der eingangs genannten Art zu schaffen, die auf einfache Weise zum Einstellen des Kammermaßes verstellbar ist und dennoch die erforderliche Festigkeit aufweist.

Diese Aufgabe wird bei der gattungsgemäßen Schließblechvorrichtung erfindungsgemäß dadurch gelöst, daß ein Führungsblech zum verkantungsfreien Geradführen des Halteblechs am Trägerteil vorgesehen ist. Durch diese Gestaltung ist gewährleistet, daß der Schloßfalleneinschluß eingestellt oder nachjustiert werden kann und damit immer im erforderlichen Maß bereitsteht. Durch die Verstellbarkeit und die Einstellbarkeit ist auch gewährleistet, daß eine gegebenenfalls vorgesehene Hilfsfalle funktionsfähig ist, die als Tasteinrichtung ein Signal über den Schließzustand der Tür abgeben kann und einen wirksamen Tastweg von beispielsweise etwa 4 mm aufweist. Mit anderen Worten heißt dies, daß der Abstand zwischen dem türrahmenseitigen Schließblech und einem türblattseitigen Stulp optimal eingestellt werden kann.

Vorteilhafte Ausgestaltungen der Erfindung sind in den Unteransprüchen enthalten.

Bekanntermaßen ist das Stirnblech mit der verstelleinrichtung stufenlos einstellbar, so daß jede gewünschte Einstellung vorgenommen werden kann. In diesem Fall ist es zweckmäßig, daß die Verstelleinrichtung eine Stellschraube zum stufenlosen Einstellen des Stirnblechs aufweist.

Die Stellschraube ist auch bei eingebauter Schließblechvorrichtung von außen schraubbar ist, damit die Einstellung und Anpassung jederzeit ohne Demontage möglich ist.

Weiterhin kann bei der Schließblechvorrichtung das Stirnblech mit dem Halteblech verbunden oder mit diesem einstückig gebildet sein kann.

Für einen kompakten Aufbau ist es zweckmäßig, wenn die Stellschraube in eine am Trägerteil befestigte Haltemutter eingreift.

Das Halteblech kann am Trägerteil zwangsgeführt sein, so daß auch bei größerem Spiel zwischen den als Blechbiegeteilen hergestellten Bauteilen eine einwandfreie Führung und eine gleichmäßige Verstellbewegung sichergestellt ist.

Eine zweckmäßige Ausgestaltung der Erfindung ist dadurch gebildet, daß das Führungsblech an einer Außenseite des Trägerteils quer zur Richtung der Einstellbewegung des Stirnblechs geführt gelagert ist, daß im Trägerteil zwei Langlöcher parallel zur Richtung der Einstellbewegung des Stirnblechs ausgebildet sind und von einem jeweiligen Zapfen durchsetzt sind, daß der Zapfen in einer jeweiligen Bohrung des Halteblechs befestigt ist, und daß das Führungsblech zwei zueinander parallele und gegenüber den Längslöchern unter einem Winkel verlaufende Führungsöffnungen aufweist.

Die Führung des Führungsblechs kann dadurch gebildet sein, daß das Führungsblech durch zwei voneinander beabstandete, vom Halteblech hervorstehende Stifte geführt ist, die in zwei zugeordnete, zueinander parallele Langlöcher im Führungsblech eingreifen.

Dabei können die zueinander parallelen Führungsöffnungen im Führungsblech um beispielsweise 45° gegen die Verstellrichtung des Stirnblechs geneigt sein, jedoch sind auch andere Winkelstellungen möglich.

Der Verstellweg des Stirnblechs kann beispielsweise etwa 4 bis 12 mm betragen.

Nachfolgend wird die Erfindung anhand eines Ausführungsbeispiels einer erfindungsgemäßen Schließblechvorrichtung unter Bezugnahme auf Zeichnungen näher erläutert. Es zeigt:
- Fig. 1:: in einer isometrischen Ansicht eine Schließblechvorrichtung gemäß der Erfindung in einer ersten Einstellposition;
- Fig. 2:: in einer isometrischen Ansicht entsprechend Fig. 1 die Schließblechvorrichtung in einer zweiten Einstellposition;
- Fig. 3:: in einer isometrischen Ansicht in Explosionsdarstellung die Schließblechvorrichtung; und
- Fig. 4:: in einer seitlichen Draufsicht in schematischer Darstellung ein Teil der Schließblechvorrichtung in Zuordnung zu einer Schloßfalle.

Eine erfindungsgemäße Schließblechvorrichtung enthält (siehe insbesondere Fig. 1 und 3) ein längliches Trägerteil 1, das in einer Ausnehmung einer Zarge einer Tür (nicht dargestellt) befestigt wird, ein Halteblech 2, das an dem Trägerteil 1 senkrecht zur Längserstreckung des Trägerteils 1 verschiebbar gelagert ist, und ein mit dem Halteblech 2 verbundenes Stirnblech 3 mit zwei Öffnungen 4, 5 zum Eingriff für eine Schloßfalle und einen Riegel. Das Trägerteil 1 weist an seinen gegenüberliegenden Enden zwei rechtwinklig umgebogene Seitenteile 6 auf, von denen wiederum zwei Befestigungsbleche 7 rechtwinklig nach außen umgebogen sind und jeweils mindestens ein Loch 8 für eine Befestigungsschraube enthalten.

Das Halteblech 2 ist mit zwei sich gegenüberliegenden Seitenteilen 9 dem Trägerteil 1 vergleichbar geformt und derart an dieses angepaßt, daß es an einer zwischen den Seitenteilen 9 liegenden Innenseite 10 des Trägerteils 1 anliegt und in Quer- oder Verschieberichtung (siehe Doppelpfeil A) senkrecht zu seiner Längserstreckung und in der Einbauposition im wesentlichen senkrecht zu einer Türschwenkachse verschiebbar ist, wobei die Querrichtung die Richtung für eine Verstelloder Einstellbewegung des Stirnblechs 3 bildet. Bei paßgenauer Herstellung liegen die Halteblech-Seitenteile 9 nahezu spielfrei an den Trägerteil-Seitenteilen 6 an, so daß eine Führung für das Halteblech 2 senkrecht zur Verstellrichtung A gebildet ist. Durch von den Befestigungsblechen 7 einwärts hervorstehende Stifte oder Nasen 11 sind die Halteblech-Seitenteile 9 am Trägerteil 1 gehalten.

Das Stirnblech 3 ist an der äußeren Stirnseitenkante 12 des Halteblechs 2 angebracht, indem beispielsweise Vorsprünge 13 an dem Halteblech 2 in zugeordnete Ausnehmungen 14 in dem Stirnblech 3 eingreifen und mit Preßpassung darin gehalten sind oder das Stirnblech 3 auf die Stirnseitenkante 12 geschweißt ist.

Mit einer Verstelleinrichtung wird die Lagezuordnung zwischen dem Stirnblech 3 und dem Trägerteil 1 eingestellt. Die Verstelleinrichtung enthält eine Stellschraube 15 mit Senkkopf, die in einer zentralen Bohrung 16 im Stirnblech 3 angeordnet und mit einem Sicherungsring 17, der am Stirnblech 3 innen anliegend auf der Stellschraube 15 festgeklemmt ist, axial bezüglich dem Stirnblech 3 festgelegt ist. Die Stellschraube 15 ist in eine Haltemutter 18 eingeschraubt, die am Trägerteil 1 z. B. mit einer durch eine Bohrung 19 im Trägerteil 1 greifende Schraube 20 ortsfest angebracht ist, und durchsetzt ein Langloch 21 im Halteblech 2. Durch Drehen der Stellschraube 15 kann diese relativ zur Haltemutter 18 axial bewegt werden, wobei sie das Stirnblech 3 und das Halteblech 2 in Abhängigkeit von der Schraubendrehrichtung in die beiden Richtungen des Doppelpfeils A mitbewegt.

Für eine sichere, verkantungsfreie Geradführung des Halteblechs 3 ist ein Führungsblech 22 vorgesehen, das an der Außenseite 23 des Trägerteils 1 anliegend angebracht ist und für seine Längsbewegung in Richtung des Pfeils B mit zwei vom Trägerteil 1 hervorstehenden Lagerstiften 24, die in ein jeweiliges Langloch 25 im Führungsblech 22 eingreifen, verschiebbar gelagert ist. Das Führungsblech 22 weist zwei beispielsweise um 45° zur Längsrichtung (Pfeil B) bzw. den Langlöchern 25 geneigt angeordnete, zueinander parallele längliche Führungsöffnungen 26 auf. In jeder Führungsöffnung 26 ist ein Zapfen 27 aufgenommen, dessen Durchmesser für eine weitgehend spielfreie Aufnahme annähernd der Breite der länglichen Führungsöffnung 26 entspricht. Jeder Zapfen 27 durchsetzt ein jeweiliges Langloch 28 im Trägerteil 1, das in Richtung des Pfeiles A ausgerichtet ist, und ist in einer Bohrung 29 des Halteblechs 2 eingeschraubt oder eingepreßt. Ein Ende jeder Führungsöffnung 26 kann als vergrößerte runde Öffnung 30 gebildet sein, um bei der Montage des Führungsblechs 22 das Hindurchstecken eines vergrößerten Zapfenkopfes 31 zu ermöglichen. Jeder Zapfenkopf 31 hintergreift das Führungsblech 22 und hält es in seiner Position am Trägerteil 1.

Beim Verstellen des Stirnblechs 3 und des Halteblechs 2 mittels der Stellschraube 15 werden die Zapfen 27 in den Langlöchern 28 des Trägerteils 1 verschoben und drücken in Abhängigkeit von der Bewegungsrichtung gegen eine der sich gegenüberliegenden Flanken 32 der länglichen Führungsöffnung 26 im Führungsblech 22. Da das Führungsblech 22 sich lediglich in Richtung seiner beiden Langlöcher 25 (die nicht notwendigerweise auf einer gemeinsamen Geraden liegen müssen) bewegen kann, wird die Längsbewegung der Zapfen 27 entsprechend der geneigten Ausrichtung der Führungsöffnungen 26 in eine Verschiebebewegung des Führungsblechs 22 in Längsrichtung B umgesetzt. Fig. 1 zeigt das Stirnblech 3 in einer aus dem Trägerteil 1 um den Verstellweg herausbewegten Position, bei der das Führungsblech 22 in einer gemäß der Darstellung linken Stellung ist (die Stifte 24 liegen in den Langlöchern 25 rechts an). Fig. 2 zeigt das Stirnblech 3 in der eingefahrenen Position, in der das Führungsblech 22 in die rechte Stellung bewegt ist (die Stifte 24 liegen in den Langlöchern 25 links an).

In der beschriebenen Weise ergibt sich eine Zwangsführung der beiden Zapfen 27 für ihre synchrone Verschiebebewegung, die ein Verkanten und Festklemmen des Halteblechs 2 am Trägerteil 1 verhindert und eine Geradführung des Halteblechs 2 sicherstellt. Diese Zwangsführung ist besonders vorteilhaft, wenn die beschriebenen Blechbiegeteile nicht mit hoher Paßgenauigkeit hergestellt sind und somit verkanten und verklemmen könnten. Das dargestellte Ausführungsbeispiel enthält einen Verstellbereich von etwa 4 bis 12 mm, der jedoch bei entsprechender Gestaltung der Langlöcher und der Führungsöffnungen auch größer sein kann.

Fig. 4 zeigt in schematischer Darstellung die Zuordnung einer Schloßfalle 32 zu dem Stirnblech 3 und dem Halteblech 2 in eingebautem Zustand. Eine über die Schloßfalle 32 eingeleitete Öffnungskraft wirkt in Richtung des Pfeiles C gegen das am Trägerteil 1 anliegende und daran sich abstützende Halteblech 2.

Die beschriebene Schließblechvorrichtung eignet sich sowohl für rechts- wie auch für linksanschlagende Türen. Da Riegel und Falle unterschiedliche Schließpositionen und Ausschließwege aufweisen, kann mittels einer Sicke 33 sowohl die vorstehende Falle, als auch der zurückliegende Riegel bei linksund rechtsanschlagenden Türen spiegelfrei anliegen.

## Patentansprüche

1. Schließblechvorrichtung für Türschlösser,
mit einem an einer Zarge befestigten Trägerteil (1), mit einem am Trägerteil (1) gelagerten Stirnblech (3) und mit einer Verstelleinrichtung zum Anpassen des Stirnblechs (3) an eine am Türblatt gelagerte Schoßfalle (32), wobei das Stirnblech (3) im wesentlichen senkrecht zur Ebene des Stirnblechs (3) zum Einstellen der Lagezuordnung zwischen dem Stirnblech (3) und dem Trägerteil (1) mittels einer Verstelleinrichtung und über ein Halteblech (2) an dem Trägerteil (1) verschiebbar gelagert ist,
**dadurch gekennzeichnet,**
**dass** ein Führungsblech (22) zum verkantungsfreien Geradführen des Halteblechs (2) am Trägerteil (1) vorgesehen ist.

2. Schließblechvorrichtung nach Anspruch 1,
**dadurch gekennzeichnet,**
**dass** das Führungsblech (22) an einer Außenseite (23) des Trägerteils (1) quer zur Richtung (A) der Einstellbewegung des Stirnblechs (3) geführt gelagert ist, dass im Trägerteil (1) zwei Langlöcher (28) parallel zur Richtung (A) der Einstellbewegung des Stirnblechs (3) ausgebildet sind und von einem jeweiligen Zapfen (27) durchsetzt sind, dass der Zapfen (27) in einer jeweiligen Bohrung (29) des Halteblechs (2) befestigt ist, und dass das Führungsblech (22) zwei zueinander parallele und gegenüber den Längslöchern (28) unter einem Winkel verlaufende Führungsöffnungen (26) aufweist.

3. Schließblechvorrichtung nach Anspruch 1 oder 2,
**dadurch gekennzeichnet,**
**dass** das Führungsblech (22) durch zwei voneinander beabstandete, vom Halteblech (2) hervorstehende Stifte (24) geführt ist, die in zwei zugeordnete, zueinander parallele Langlöcher (25) im Führungsblech (22) eingreifen.

4. Schließblechvorrichtung nach einem der Ansprüche 1 bis 3,
**dadurch gekennzeichnet,**
**dass** die zueinander parallelen Führungsöffnungen (26) im Führungsblech (22) um beispielsweise 45° gegen die Verstellrichtung (A) des Stirnblechs (3) geneigt sind.

5. Schließblechvorrichtung nach einem der Ansprüche 1 bis 4,
**dadurch gekennzeichnet,**
**dass** der Verstellweg des Stirnblechs (3) beispielsweise etwa 4 mm bis 12 mm beträgt.

## Claims

1. Striking plate for door locks, with a carrier part (1) that is mounted on a door frame, with a front plate (3) that is arranged on the carrier part (1), and with an adjusting device for adapting the front plate (3) to a latch (32) arranged on the door leaf, wherein the front plate (3) is arranged on the carrier part (1) by means of a holding plate (2) such that it can be displaced essentially perpendicular to the plane of the front plate (3) in order to adjust the relative position between the front plate (3) and the carrier part (1) by means of an adjusting device, **characterized by** the fact that a guide plate (22) is provided for guiding the holding plate (2) on the carrier part (1) in a straight fashion such that tilting is prevented.

2. Striking plate according to Claim 1, **characterized by** the fact that the guide plate (22) is arranged on an outer side (23) of the carrier part (1) such that it is guided transverse to the adjusting direction (A) of the front plate (3), by the fact that two oblong holes (28) are arranged in the carrier part (1) parallel to the adjusting direction (A) of the front plate (3) and respectively penetrated by a pin (27), by the fact that each pin (27) is fixed in a bore (29) of the holding plate (2), and by the fact that the guide plate (22) contains two parallel guide openings (26) that extend at a certain angle referred to the oblong holes (28).

3. Striking plate according to Claim 1 or 2, **characterized by** the fact that the guide plate (22) is guided by two pins (24) that are spaced apart from one another and protrude from the holding plate (2), wherein said pins engage into two assigned parallel oblong holes (25) in the guide plate (22).

4. Striking plate according to one of Claims 1-3, **characterized by** the fact that the parallel guide openings (26) in the guide plate (22) are inclined relative to the adjusting direction (A) of the front plate (3), for example, by 45°.

5. Striking plate according to one of Claims 1-4, **characterized by** the fact that the front plate (3) can be adjusted by a distance of, for example, approximately 4 mm-12 mm.

## Revendications

1. Dispositif formant nappe de pêne pour des serrures de porte, avec une partie porteuse (1) fixée sur une huisserie, avec une plaque frontale (3) montée sur la partie porteuse (1) et avec un dispositif de déplacement pour ajuster la plaque frontale (3) à un pêne (32) de serrure monté sur la feuillure de porte, la plaque frontale (3) étant montée mobile sur la partie porteuse (1) pour l'essentiel perpendiculairement au plan de la plaque frontale (3) pour le réglage de la position relative entre la plaque frontale (3) et la partie porteuse (1) au moyen d'un dispositif de déplacement et par l'intermédiaire d'une plaque de fixation (2),
***caractérisé en ce qu***'une plaque de guidage (22) est prévue pour guider la plaque de fixation (2) sur la partie porteuse (1) sans qu'elle se mette de travers.

2. Dispositif formant nappe de pêne selon la revendication 1, ***caractérisé en ce que*** la plaque de guidage (22) est montée sur une face extérieure (23) de la partie porteuse (1) de manière guidée transversalement à la direction (A) du mouvement de réglage de la plaque frontale (3), ***en ce que*** deux trous oblongs (28) sont réalisés dans la partie porteuse (1) parallèlement à la direction (A) du mouvement de réglage de la plaque frontale (3) et sont traversés par un tenon (27) respectif, ***en ce que*** le tenon (27) est fixé dans un perçage respectif (29) de la plaque de fixation (2), et ***en ce que*** la plaque de guidage (22) présente deux ouvertures de guidage (26) parallèles entre elles et formant un angle par rapport aux trous oblongs (28).

3. Dispositif formant nappe de pêne selon la revendication 1 ou 2, ***caractérisé en ce que*** la plaque de guidage (22) est guidée par deux ergots (24) espacés l'un de l'autre et formant saillie par rapport à la plaque de fixation (2), qui s'engagent dans deux trous oblongs associés (25) parallèles entre eux, ménagés dans la plaque de guidage (22).

4. Dispositif formant nappe de pêne selon l'une quelconque des revendications 1 à 3, ***caractérisé en ce que*** les ouvertures de guidage (26) parallèles entre elles sont inclinées dans la plaque de guidage (22) par exemple de 45° par rapport à la direction de déplacement (A) de la plaque frontale (3).

5. Dispositif formant nappe de pêne selon l'une quelconque des revendications 1 à 4, ***caractérisé en ce que*** la course de déplacement de la plaque frontale (3) vaut par exemple environ 4 mm à 12 mm.
